# FASCICULE DE BREVET EUROPEEN

(11) **EP 0 011 008 B1**
(45) Date de publication et mention de la délivrance du brevet: **04.08.1982**
(21) Numéro de dépôt: 79400726.0
(22) Date de dépôt: 09.10.1979
(51) Int. Cl.: H01R 33/38

(54) **Douille à vis pour lampe comportant un organe frein pour s'opposer à un devissage de la lampe**
Lampenschraubsockel mit einer Vorrichtung zur Verhinderung des Lösens der Lampe
Screw-base lamp socket having braking means to oppose unscrewing of the lamp

(30) Priorité: 27.10.1978 FR 7830560
(43) Date de publication de la demande: 14.05.1980
(73) Titulaire: LEGRAND, F-87045 Limoges Cédex (FR)
(72) Inventeur: Da Rocha, Jacques, F-87350 Panazol (FR); Dunouhaud, Gérard, F-87260 St Paul d'Eyjeaux (FR); Parlatore, Roger, F-87110 Condat-sur-Vienne (FR)
(74) Mandataire: Foldès, Georges

## Description

La présente invention concerne d'une manière générale les douilles à vis, et vise plus particulièrement mais non exclusivement celles de ces douilles qui, dites de sécurité, comportent, dans un corps isolant, le plus souvent en porcelaine de qualité dite électrotechnique, une bague filetée, qui est propre à l'engagement à vissage du culot d'une lampe, et qui est destinée à demeurer hors tension, sa seule fonction étant une fonction mécanique de retenue, un contact axial de fond de culot, avec lequel le plot axial d'une telle lampe est destiné à venir en contact, et un contact latéral de culot, avec lequel le culot de cette lampe est destiné conjointement à venir en contact.

La continuité électrique entre, d'une part le contact axial de fond de culot et le plot axial d'une lampe, et, d'autre part le contact latéral de culot et le culot d'une telle lampe, s'établit en fin de vissage de celle-ci.

Mais elle est tributaire d'un tel vissage, et il n'est pas rare qu'en raison d'un dévissage partiel, dû par exemple à des vibrations, cette continuité électrique se trouve plus ou moins compromise, ce qui, outre des défauts de fonctionnement, conduit inévitablement à des échauffements nuisibles aux contacts intéressés.

Divers palliatifs ont été proposés pour s'opposer à un tel dévissage.

Par exemple, la bague filetée de retenue peut présenter localement une déformation formant frein, ou, tel que décrit notamment dans le brevet français N° 1 347 848, son filet être formé par des languettes élastiques formant chacune un tel frein.

Mais la marge de sécurité dans un tel cas est le plus souvent insuffisante, et elle ne permet pas en pratique de tenir compte des variations dimensionnelles dont sont usuellement l'objet les culots de lampes du commerce.

Parallèlement, il a déjà été proposé de pratiquer sur la bague filetée de retenue une fenêtre, pour l'intervention, à travers celle-ci, d'un organe frein, roue dentée tenue par un ressort en fil, ou proéminence formée sur un tel ressort en fil, par exemple, adapté à venir porter sur le culot de la lampe à retenir; c'est le cas par exemple dans la demande de brevet allemand N° 1 044 962, le brevet allemand N° 946 375, et le brevet anglais N° 206 732..,

Mais, à ce jour, de tels organes frein impliquent usuellement une augmentation de l'encombrement radial de l'ensemble, pouvant nécessiter une modification correspondante du corps isolant.

Il a été également proposé de réaliser l'organe frein à l'aide d'une lamelle élastiquement déformable s'étendant aussi bien axialement que circonférentiellement vis-à-vis de la bague filetée, à la différence d'un simple fil.

C'est le cas par exemple dans le brevet U.S.A. N° 1 936 871 ainsi que dans le brevet français N° 1 151 075.

Mais, là encore, le corps isolant doit en pratique être modifié par rapport à un corps isolant comparable usuel, pour permettre la mise en place d'une telle lamelle et en assurer le maintien en position.

La présente invention a d'une manière générale pour objet une douille à vis qui, bien que dotée d'un organe frein, est exempte de tels inconvénients, en tirant parti du fait que, à ce jour, de manière quasi générale, la bague filetée comporte radialement une collerette par laquelle elle prend appui sur un épaulement du corps isolant.

Cette douille à vis, qui est d'une manière générale du genre, non nécessairement limité aux douilles de sécurité, comportant, dans un corps isolant, une bague filetée, qui est propre à l'engagement à vissage du culot d'une lampe, et qui présente une découpe à la faveur de laquelle un organe frein fait saillie à l'intérieur de ladite bague et est ainsi propre à porter sur un tel culot, ledit organe frein comportant une lamelle élastiquement déformable s'étendant aussi bien axialement que circonférentiellement vis-à-vis de la bague filetée à laquelle elle est associée, la bague filetée comportant radialement une collerette par laquelle elle prend appui sur un épaulement du corps isolant, est caractérisée en ce que la lamelle formant l'organe frein est solidaire d'un flasque de support inséré entre ladite collerette de la bague filetée et ledit épaulement du corps isolant.

Ainsi le maintien de la lamelle formant l'organe frein se trouve avantageusement assuré sans qu'il soit nécessaire de prévoir à cet effet une quelconque modification du corps isolant par rapport à un corps isolant usuel, et sans que l'encombrement radial de l'ensemble soit augmenté.

Les caractéristiques et avantages de l'invention ressortiront d'ailleurs de la description qui va suivre, à titre d'exemple, en référence aux dessins schématiques annexés sur lesquels:
la figure 1 est, avec arrachement, une vue en perspective d'une douille à vis suivant l'invention;
la figure 2 est, à échelle supérieure, une vue partielle en coupe axiale de cette douille;
la figure 3 est, à échelle différente et, avec arrachement, une vue de dessus, de la bague filetée de l'organe frein;
la figure 4 est une vue en perspective éclatée de la bague filetée de reteneu de cette douille et de l'organe frein qui lui est associé suivant l'invention;
la figure 5 est une vue en coupe circonférentielle de cet organe frein, suivant la ligne V-V de la figure 4;

les figures 6 et 7 sont des vues analogues à celle de la figure 5 et convernent chacune respectivement une variante de réalisation;

la figure 8 est, suivant une autre variante de réalisation, une vue en coupe axiale d'une bague de retenue et de l'organe frein qui lui est associé suivant l'invention.

Ces figures illustrent l'application de l'invention à une douille de sécurité.

Cette douille comporte un corps isolant 10, en pratique en porcelaine, globalement formé d'un socle 11 et d'une jupe 12.

Le socle 11 porte extrérieurement deux bornes de raccordement 13.

Intérieurement, la jupe 12 présente, au-delà d'un épaulement transversal 14, un filet 15, de diamètre D1 à son sommet, que s'étend seulement sur une partie de sa hauteur, à distance du socle 11.

Sur ce filet 15 est engagée, à vissage, une bague filetée de retenue 17, de diamètre interne en fond de filet D2; cette bague de retenue 17 présente en pratique une collerette radiale 18 par laquelle elle est normalement apte à prendre appui sur l'épaulement 14 du corps isolant 10.

Pour son blocage en rotation dans celui-ci, sa collerette radiale 18 est de manière usuelle affectée localement de deux déformations 19, pratiquées en positions diamétralement opposées, au droit d'encoches prévues à cet effet sur l'épaulement 14 du corps isolant 10.

A proximité de son socle 11, le corps isolant 10 contient encore un contact latéral de culot 20, qui, dans l'exemple de réalisation représenté, se présente sous la forme d'une bague annulaire rapportée sur le socle 11 par un piètement 21 qui est en liaison électrique avec l'une des bornes de raccordement 13.

Enfin, au centre de son socle 11, le corps isolant 10 contient encore un contact axial de fond de culot 23, qui est en liaison électrique avec l'autre des bornes de raccordement 13..

De manière connue en soi la bague filetée 17 comporte localement, au voisinage de sa collerette radiale 18, une découpe 25 à la faveur de laquelle intervient un organe frein 26, cet organe frein faisant saillie à l'intérieur de cette bague filetée 17 et étant ainsi propre à porter sur le culot 27 d'une lampe à culot à vis 28 lorsque cette lampe est engagée à vissage dans la douille convernée.

Cet organe frein 26 est en pratique constitué par une lamelle élastiquement déformable, qui s'étend aussi bien axialement, c'est-à-dire parallèlement à l'axe de la bague 17, que circonférentiellement, c'est-à-dire circulairement vis-à-vis de cette bague, sur un segment circulaire dont le développement, limité, est lié à celui de la découpe 25 de ladite bague.

Suivant l'invention l'organe frein 26 est solidaire d'un flasque de support 30 inséré entre la collerette radiale 18 de la bague filetée 17 et l'épaulement 14 du corps isolant 10.

C'est donc par l'intermédiaire de ce flasque support que cette collerette radiale 18 prend appui sur cet épaulement 14.

L'organe frein 26 et son flasque de support 30 peuvent avantageusement être d'un seul tenant et venir d'un seul et même flan métallique, en acier à ressort, convenablement découpé, plié, et conformé.

Le flasque de support 30 s'étend en pratique circulairement suivant un secteur circulaire.

De préférence, pour limiter l'ampleur du flan métallique initial, ce secteur circulaire ne s'étend pas sur 360°, mais, pour une bonne tenue du flasque de support 30 vis-à-vis de la bague filetée 17, notamment lors du montage, son ouverture au centre est de préférence au moins égale à 180°, et en pratique, tel que représenté sur les figures, légèrement supérieure à 180°.

Dans la forme de réalisation représentée sur les figures 1 à 5, la lamelle formant l'organe frein 26 suivant l'invention se rattache à son flasque de support 30 par celui des bords circonférentiels de celui-ci qui est radialement le plus proche de l'axe de la bague filetée 17, et elle traverse donc radialement la découpe 25 de cette bague.

En outre, dans la forme de réalisation représentée sur les figures 1 à 5, la lamelle formant l'organe frein 26 suivant l'invention est, circonférentiellement, globalement cintrée, en facettes successives, en étant convexe en direction de l'axe de la bague filetée 17.

Par sa facette médiane, cette lamelle fait, radialement, vis-à-vis du fond du filet de la bague filetée 17, une saillie de développement radial e₁, figure 2.

Par les bords axiaux de ses facettes latérales, elle est, radialement, à une distance e₂ du sommet du filet 15 du corps isolant 10.

La saillie radiale e₁ est telle que la distance D₄ au fond de filet diamétralement opposé de la bague de retenue 17 est inférieure au diamètre D3 du culot 27 de la lampe 28.

Par suite, lors du vissage de ce culot dans la bague filetée 17, il y a nécessairement une déformation élastique de la lamelle 26 constituant l'organe frein, qui contraint celle-ci à refluer radialement en direction opposée à l'axe de la bague filetée 17.

Cette lamelle étant élastiquement déformable, elle maintient cependant élastiquement sa pression contre le culot 27 de la lampe 28, et s'oppose donc à tout dévissage intempestif de celle-ci sous l'effet d'éventuelles vibrations: Dans son action, la lamelle constituant l'organe frein 26 prend avantageusement appui, par les bords axiaux de ses facettes latérales, sur le filet 15 du corps isolant 10, la distance initiale e₂ entre ceux-ci et ce filet se trouvant absorbée.

L'effet de frein de la lamelle 26 s'en trouve amélioré, et conjointement, le travail en flexion de sa facette médiane se trouve soulagé.

Si désiré, les facettes latérales de la lamelle 26 peuvent être détachées du flasque de support 30 de celle-ci, seule la facette médiane de cette lamelle se trouvant dès lors en continuité avec ce flasque de support.

Sur la figure 5, de telles facettes se trouvent nettement individualisées, sous les références 32 pour la facette médiane et 33 pour les facettes latérales.

D'une manière générale, la lamelle 26 constituant l'organe frein selon l'invention peut présenter en saillie au moins une protubérance à action circonférentielle différenciée, établie de manière à s'opposer au dévissage de la lampe 28 tout en ne s'opposant pas à son vissage.

Par exemple, figure 6, sa facette médiane 32 peut présenter deux ou trois crevés 35 orientés circonférentiellement dans un sens choisi pour correspondre au sens du vissage, tel que repéré par la flèche F sur cette figure 6.

En variante, figure 7, la facette 33 la plus en aval dans le sens du vissage présente en saillie une languette élastiquement déformable 36, choisie pour correspondre au sens de vissage F.

Suivant la variante de réalisation illustrée par la figure 8, la lamelle 26 formant l'organe frein suivant l'invention se rattache à son flasque de support 30 par celui des bords circonférentiels de celui-ci qui est radialement le plus éloigné de l'axe de la bague filetée 17, et, après un coude 38 en forme de crosse, par lequel elle contourne la collerette radiale 18 de cette bague, elle s'étend axialement dans la découpe 25 de celle-ci.

On appréciera que, dans tous les cas, le corps isolant 10 est de type ordinaire, et, que l'organe frein 26 n'implique aucune adaptation ou modification particulière de ce corps isolant 10, ni n'augmente en quoi que ce soit l'encombrement radial de l'ensemble.

Bien entendu, la présente invention ne se limite pas aux formes de réalisation décrites et représentées, mais englobe toute variante d'exécution et/ou de combinaison de leurs divers éléments.

En outre, si l'application de l'invention a été plus particulièrement décrite en référence à une douille se sécurité, c'est-à-dire à une douille dont le contact latéral de culot est distinct de la bague filetée de retenue, il n'en est pas nécessairement ainsi, cette bague filetée pouvant aussi bien, pour les douilles ordinaires, servir par ellemême de contact latéral.

## Revendications

1. Douille à vis, du genre comportant, dans un corps isolant (10), une bague filetée (17), qui est propre à l'engagement à vissage du culot d'une lampe, et qui présente une découpe (25) à la faveur de laquelle un organe frein (26) fait saillie à l'intérieur de ladite bague filetée (17) et est ainsi propre à porter sur un tel culot, ledit organe frein (26) comportant une lamelle élastiquement déformable s'étendant aussi bien axialement que circonférentiellement vis-à-vis de la bague filetée à laquelle elle est associée, et la bague filetée (17) comportant radialement une collerette (18) par laquelle elle prend appui sur un épaulement (14) du corps isolant (10), caractérisée en ce que la lamelle formant l'organe frein (26) est solidaire d'un flasque de support (30) inséré entre ladite collerette (18) de la bague filetée (17) et ledit épaulement (14) du corps isolant (10).

2. Douille à vis suivant la revendication 1, caractérisée en ce que ledit flasque de support (30) s'étend circulairement suivant un secteur circulaire d'ouverture au centre de préférence au moins égale à 180°.

3. Douille à vis suivant l'une quelconque des revendications 1, 2, caractérisée en ce que la lamelle formant l'organe frein (26) se rattache à son flasque de support (30) par celui des bords circonférentiels de celui-ci qui est radialement le plus proche de l'axe de la bague filetée (17) et elle traverse radialement la découpe (25) de celle-ci.

4. Douille à vis suivant l'une quelconque des revendications 1, 2, caractérisée en ce que la lamelle formant l'organe frein (26) se rattache à son flasque de support (30) par celui des bords circonférentiels de celui-ci qui est radialement le plus éloigné de l'axe de la bague filetée (17), et, après un coude en forme de crosse (38) par lequel elle contourne la collerette (18) de celle-ci, elle s'étend axialement dans la découpe (25) de ladite bague filetée (17).

5. Douille à vis suivant l'une quelconque des revendications 1 à 4, caractérisée en ce que, circonférentiellement, la lamelle formant l'organe frein (26) est globalement cintrée, en étant convexe en direction de l'axe de la bague filetée (17).

## Patentansprüche

1. Schraubfassung, die in einem Isolierkörper (10) einen Gewindering (17) besitzt, der das Einschrauben des Sockels einer Lampe gestattet und einen Ausschnitt (25) besitzt, durch den ein Bremsorgan (26) in das Innere des Gewinderings (17) hervorsteht und auf diese Weise an dem Sockel anliegen kann, wobei das Bremsorgan (26) eine elastisch verformbare Lamelle besitzt, die sich bezüglich des Gewinderings, dem sie zugeordnet ist, sowohl axial als auch über den Umfang erstreckt, und der Gewindering (17) radial einen Flansch (18) besitzt, mit welchem er auf einer Schulter (14) des Isolierkörpers (10) aufliegt. dadurch gekennzeichnet, daß die das Bremsorgan bildende Lamelle (26) mit einer Tragwange (30) fest verbunden ist, die zwischen den Flansch (18) des Gewinderings (17) und die Sctiulter (14) des Isolierkörpers (10) eingesetzt ist

2 Schraubfassung nach Anspruch 1, dadurch gekennzeichnet, daß sich die Tragwange (30) kreisförmig über einen Kreissektor mit einem Zentriwinkel von vorzugsweise mindestens gleich 180° erstreckt.

3, Schfaubfassung nach einem der vorhergehenden Ansprüche, dadurch gekennze:"hnet, daß die das Bremsorgan bildende Lamelle (26) mit ihrer Tragwange (30) über den Umfangsrand der Tragwange verbunden ist der radial am nächsten bei der Achse des Gewinderings (17) liegt, und dessen Ausschnitt (25) radial durchquert.

4. Schraubfassung nach Anspruch 1 oder 2, dadurch gekennzeichnet, daß die das Bremsorgan bildende Lamelle (26) mit ihrer Tragwange (30) über den Umfangsrand der Tragwange verbunden ist, der radial von der Achse des Gewinderings (17) am weitesten entfernt ist, und sich nach einer henkelförmigen Krümmung (38), mit der sie den Flansch (18) des Gewinderings umgibt, radial in den Ausschnitt (25) des Gewinderings (17) erstreckt.

5. Schraubfassung nach einem der vorhergehenden Ansprüche, dadurch gekennzeichnet, daß die das Bremsorgan bildende Lamelle (26) in Umfangsrichtung gekrümmt ist, wobei sie in Richtung auf die Achse des Gewinderings (17) konvex ist.

## Claims

1. A screw-type socket of the kind comprising, in an insulating body (10), a screwthreaded ring (17) for screw engagement of the base of a lamp and having a cut-out portion (25) by means of which a restraining member (26) projects inwardly of the screwthreaded ring (17) and is thus capable of bearing against such a lamp base, said restraining member (26) comprising a resiliently deformable blade extending both axially and circumferentially with respect to the screwthreaded ring with which it is associated, and the screwthreaded ring (17) radially comprising a collar (18) by means of which it bears against a shoulder (14) of the insulating body (10), characterised m that the blade forming the restraining member (26) is fixed with respect to a support plate (30) which is inserted between said collar (18) of the screwthreaded ring (17) and said shoulder (14) of the insulating body (10).

2. A screw-type socket according to claim 1 characterised in that said support plate (30) extends in a circular configuration along a circular sector having an angular extent which is preferably at least equal to 180°.

3. A screw-type socket according to either one of claims 1 and 2 characterised in that the blade forming the restraining member (26) is connected to its support plate (30) by that one of the circumferential edges thereof which is radially towards the axis of the screwthreaded ring (17) and it extends radially through the cut-out portion (25) thereof.

4. A screw-type socket according to either one of claims 1 and 2 characterised in that the blade forming the restraining member (26) is connected to its support plate (30) by that one of the circumferential edges thereof which is radially remote from the axis of the screwthreaded ring (17) and, after a crook-like bend (38) by means of which it extends around the collar (18) of the screwthreaded ring, it extends axially in the cut-out portion (25) of said screwthreaded ring (17).

5. A screw-type socket according to any one of claims 1 to 4 characterised in that circumferentially the blade forming the restraining member (26) is generally curved, being convex towards the axis of the screwthreaded ring (17).
